# EUROPÄISCHE PATENTSCHRIFT

(11) **EP 3 040 205 B1**
(45) Veröffentlichungstag und Bekanntmachung des Hinweises auf die Patenterteilung: **25.12.2019**
(21) Anmeldenummer: 15194936.9
(22) Anmeldetag: 17.11.2015
(51) Int. Cl.: B41J 3/407

(54) **VERFAHREN UND VORRICHTUNG FÜR DEN TINTENSTRAHLDRUCK AUF BEHÄLTER**
METHOD AND DEVICE FOR INK-JET PRINTING ON CONTAINERS
PROCÉDÉ ET DISPOSITIF POUR L'IMPRESSION À JET D'ENCRE SUR DES RECIPIENTS

(30) Priorität: 09.12.2014 DE 102014225256
(43) Veröffentlichungstag der Anmeldung: 06.07.2016
(73) Patentinhaber: Krones AG, 93073 Neutraubling (DE)
(72) Erfinder: Sonnauer, Andreas, 93073 Neutraubling (DE)
(74) Vertreter: Grünecker Patent- und Rechtsanwälte PartG mbB

(56) Entgegenhaltungen:
- EP-A1- 2 756 956
- EP-A2- 2 239 144
- EP-B1- 2 459 385
- DE-A1-102008 051 791
- US-A1- 2005 248 618

## Beschreibung

Die Erfindung betrifft ein Verfahren und eine Vorrichtung für den Tintenstrahldruck auf Behälter.

Beim Direktbedrucken von Behältern, wie beispielsweise Flaschen, wird ein Druckvorschub der zu bedruckenden Oberflächen bezüglich wenigstens eines Tintenstrahl-Druckmoduls vorzugsweise dadurch erzeugt, dass der Behälter im Bereich des Druckmoduls um sich selbst gedreht und/oder entlang einer vorgegebenen Transportbahn an dem Druckmodul entlang geführt wird. Es werden dann vorzugsweise mehrere Teilaufdrucke an jeweils zugeordneten Druckköpfen oder Düsenreihen nach Einstellen einer geeigneten Behälterdrehlage und unter Einhaltung eines möglichst konstanten Druckvorschubs zu einem Druckbild im Direktdruck kombiniert.

Um die Behälter mit einer bekannten Drehgeschwindigkeit und bei einer bekannten Drehlage um ihre Hauptachse zu bedrucken, ist es aus der WO 2010/108527 A1 bekannt, die zu bedruckenden Behälter auf Drehtellern zu positionieren, wobei am Umfang der Drehteller Strichmarkierungen oder dergleichen in regelmäßigen Abständen zur Überwachung der Behälterdrehlage angebracht sind. Diese lässt sich somit vor Druckköpfen vergleichsweise exakt einstellen.

Problematisch ist jedoch weiterhin, dass Maß- und/oder Formtoleranzen der Behälter, beispielsweise eine unerwünschte Exzentrizität des Behälterquerschnitts, beim Drehen der Behälter um sich selbst oder beim Bewegen entlang gekrümmter Transportbahnen unterschiedlich schnelle Druckvorschübe der zu bedruckenden Oberfläche vor den zugeordneten Druccköpfen oder Düsenreihen verursachen. Diese Schwankungen des effektiven örtlichen Druckvorschubs haben bei herkömmlicher Ansteuerung der Düsen zur Folge, dass die Auflösung des Tintenstrahlaufdrucks, also der Abstand zwischen einzelnen Tintentropfen, entlang des Behälterumfangs variiert. Außerdem entstehen beim Aneinandersetzen von Teildruckbildern, die mittels unterschiedlicher Druckköpfe oder Düsenreihenreihen erstellt wurden, Anschlussbereiche mit überlappendem Aufdruck oder mit Lücken.

Insbesondere Glasflaschen haben bedingt durch die Herstellungsverfahren vergleichsweise große Maß- und Formtoleranzen. Beim Drehen von Glasflaschen mit rotationssymmetrischem Sollquerschnitt kommt es dann beispielsweise aufgrund ihrer Exzentrizität zu einem seitlichen Schlagen der Behälterwand, was einem kommerziellen Einsatz des Tintenstrahl-Direktdrucks auf Glasflaschen bisher entgegenstand.

Ähnliche Probleme bestehen beim Tintenstrahl-Direktdruck auf Formflaschen, die definitionsgemäß nicht rotationssymmetrisch sind. Zwar ist es aus der EP 2 459 385 B1 bekannt, die Lage und Ausrichtung von Tintenstrahldruckköpfen an die Kontur zu bedruckender Formflaschen anzupassen. Nichtsdestoweniger besteht auch bei Formflaschen aufgrund unterschiedlicher Radien der Bewegungsbahnen einzelner umfänglicher Teilbereiche der Behälterseitenwand das oben genannte Problem einer sich ändernden Druckauflösung und/oder einer übermäßig überlappenden und/oder lückenhaften Aneinanderreihung von Teilaufdrucken.

Die EP 2 756 956 A1 offenbart ferner ein Verfahren und eine Vorrichtung zu Bedrucken eines stationär auf einem Drehteller vor einem Druckkopf gedrehten Behälters mittels Tintenstrahl. Um eine durch exzentrische Positionierung des Behälters verursachte Schwankung des Druckvorschubs an seiner Seitenwand auszugleichen, wird der radiale Abstand zu bedruckender Oberflächenabschnitte von der Drehachse des Drehtellers ermittelt. Zu diesem Zweck wird der Abstand der zu bedruckenden Oberfläche während Drehung des Behälters berührungslos vom Bereich des Druckkopfs aus gemessen. Daraus wird eine Bahngeschwindigkeit des jeweiligen Oberflächenabschnitts berechnet und ein Drucktakt der verwendeten Tintenstrahldüsen kompensatorisch angepasst.

Aufgrund der üblicherweise benötigten hohen Druckauflösung werden vorzugsweise Druccköpfe mit mehreren Düsenreihen eingesetzt. Derartige Düsenreihen oder Düsenblöcke besitzen definierte Offsets zueinander. Wird von einer vorgegebenen Druckvorschubgeschwindigkeit abgewichen, so entstehen unerwünschte Auflösungsverzerrungen der Bildpunkte und Doppeldrucke.

Es besteht somit Bedarf für Verfahren und Vorrichtungen für den Tintenstrahldruck auf Behälter, bei denen wenigstens eines der oben genannten Probleme beseitigt oder zumindest abgemildert wird.

Die gestellte Aufgabe wird mit einem Verfahren gemäß Anspruch 1 gelöst. Demnach dient dieses dem Tintenstrahldruck auf Behälter, wobei ein Druckvorschub vor wenigstens einem Druckmodul wenigstens durch Transport der Behälter entlang wenigstens einer gekrümmten Bewegungsbahn, insbesondere durch Umlaufen an einem Karussell, entweder alleine oder zusammen durch Drehung der Behälter um sich selbst erzeugt wird. Dabei werden Oberflächengeschwindigkeiten seitlicher Abschnitte der Behälter während der Drehung / des Transports gemessen. Ferner wird eine Winkelgeschwindigkeit der Drehung der Behälter um sich selbst in Abhängigkeit von den gemessenen Oberflächengeschwindigkeiten eingestellt und/oder zwischen Druckzeitpunkten einzelner Düsen oder Düsenreihen des Druckmoduls definierte Zeitintervalle, die unterschiedlichen seitlichen Abschnitten und/oder dazwischen liegenden Abschnitten zugeordnet sind, umso größer eingestellt, je kleiner die zugehörigen Oberflächengeschwindigkeiten sind. I-etztere entsprechen dann Ist-Druckvorschüben einzelner seitlicher Abschnitte der Behälter bezüglich des Druckmoduls. Die gemessenen Oberflächengeschwindigkeiten können durch Überlagerung einer Behälterdrehung um sich selbst mit einer Transportbewegung der Behälter verursacht werden, also durch Drehung der Behälter um eine Drehachse, die sich bezüglich des Druckmoduls bewegt, entlang einer gekrümmten Transportbahn. Hierfür sind Karusselle oder anderweitig gekrümmte Förderstrecken geeignet.

Ebenso können die gemessenen Oberflächengeschwindigkeiten allein durch ein Umlaufen der Behälter an einem Karussell oder eine Bewegung entlang anderweitig gekrümmter Transportbahnen verursacht werden. Die Drehlage der Behälter wird dann durch Drehung um sich selbst jeweils vor der erfindungsgemäßen Geschwindigkeitsmessung eingestellt.

Beispielsweise ist es möglich, dass die Behälter auf einem Karussell oder dergleichen Transportmittel an dem Druckmodul entlang laufen und dabei während des Druckens auch um sich selbst gedreht werden. Der Druckvorschub ergibt sich dann durch Überlagerung der Transportbewegung und der Behälterdrehung um sich selbst. In all den oben beschriebenen Fällen ist die erfindungsgemäß gemessene Oberflächengeschwindigkeit repräsentativ für den Ist-Druckvorschub des jeweils abgetasteten seitlichen Abschnitts der Behälteroberfläche.

Die seitlichen Abschnitte sind beispielsweise teilumfängliche Abschnitte einer zu bedruckenden Seitenwand und/oder repräsentativ für deren Umfangslinie. Die seitlichen Abschnitte können unmittelbar aneinander grenzen, beispielsweise bei kontinuierlicher Abtastung der Oberfläche entlang des Behälterumfangs. Ebenso können die seitlichen Abschnitte Abstände zueinander aufweisen, im Sinne eines entlang des Behälterumfangs verlaufenden Messpunkt-Rasters. Für seitliche Abschnitte zwischen den Messpunkten des Rasters können Druckzeitpunkte und zugehörige Zeitintervalle beispielsweise durch Interpolation von Messwerten berechnet werden. Die seitliche Behälteroberfläche wird vorzugsweise aus einer bezüglichen des Druckmoduls stationären Position abgetastet.

Durch Anpassen der Druckzeitpunkte und/oder der Winkelgeschwindigkeit der Behälterdrehung um sich selbst lassen sich Abweichungen der Ist-Druckvorschübe einzelner seitlicher und/oder dazwischen liegender Abschnitte des Behälters bezüglich wenigstens eines Drucckopfs und/oder bezüglich einer insbesondere quer zur Vorschubrichtung ausgerichteten Düsenreihe von einem Soll-Druckvorschub kompensieren, um eine möglichst einheitliche Druckauflösung in Vorschubrichtung zu erzeugen.

Durch Anpassen der Winkelgeschwindigkeit, also der Drehgeschwindigkeit der Behälter um sich selbst, lassen sich ebenso Abweichungen des Ist-Druckvorschubs einzelner seitlicher und/oder dazwischen liegender Abschnitte des Behälters bezüglich wenigstens eines Drucckopfs und/oder bezüglich einer insbesondere quer zur Vorschubrichtung ausgerichteten Düsenreihe von einem Soll-Druckvorschub kompensieren, um eine möglichst einheitliche Druckauflösung in Vorschubrichtung zu erzeugen. Beispielsweise wird die Winkelgeschwindigkeit / Drehgeschwindigkeit bei einer gemessenen Abweichung von einem Sollwert der Winkel-geschwindigkeit / Drehgeschwindigkeit und damit des Druckvorschubs nachgeregelt, um die Abweichung innerhalb eines zulässigen Toleranzbereichs zu halten.

Hierzu lassen sich beispielsweise Abläufe der Winkelgeschwindigkeit / Drehgeschwindigkeit für eine vollumfängliche oder teilumfängliche Drehung des Behälters um sich selbst erstellen und gegebenenfalls abspeichern, um die Winkelgeschwindigkeit / Drehgeschwindigkeit reproduzierbar vor unterschiedlichen Druckköpfen so zu verändern, dass davor ein jeweils im Wesentlichen konstanter Druckvorschub der zu bedruckenden Oberfläche resultiert.

Dies wäre beispielsweise bei Karussellen denkbar, an denen jeweils eine bestimmte Farbe aufgedruckt wird oder ein bestimmter Behandlungsschritt durchgeführt wird. Dem einzelnen Behälter oder Behältertyp lässt sich dann ein individueller Ablauf der Drehgeschwindigkeit zuordnen, den der Behälter auf seinem Weg durch die erfindungsgemäße Vorrichtung, beispielsweise durch mehrere Karusselle, für die einzelnen Druckmodule oder Vor-/Nachbehandlungsmodule beibehält.

Erfindungsgemäß werden die Zeitintervalle, die unterschiedlichen seitlichen Abschnitten und/oder dazwischen liegenden Abschnitten zugeordnet sind, umso größer eingestellt, je kleiner die zugehörigen Oberflächengeschwindigkeiten sind. Unter der Anpassung der Druckzeitpunkte ist somit zu verstehen, dass für seitliche Abschnitte mit vergleichsweise hoher Oberflächengeschwindigkeit Druckbefehle für einen Druckkopf, für eine quer zur Vorschubrichtung ausgerichtete Düsenreihe und/oder für eine einzelne Düse mit vergleichsweise kurzen zeitlichen Abständen zueinander gegeben werden, und für seitliche Abschnitten mit vergleichsweise geringer Oberflächengeschwindigkeit demgegenüber in größeren zeitlichen Abständen. Dadurch lässt sich ein entlang des Behälterumfangs unterschiedlich schneller Ist-Druckvorschub der Behälteroberfläche kompensieren, um darauf Tintentropfen mit in Vorschubrichtung möglichst gleichmäßigen Abständen zueinander zu platzieren.

Vorzugsweise sind die Zeitintervalle zwischen Druckzeitpunkten einzelner Düsen und/oder Düsenreihen des Druckmoduls definiert, insbesondere zwischen unmittelbar aufeinander folgenden Druckzeitpunkten. Die angepassten Zeitintervalle sind den seitlichen Abschnitten der Behälteroberfläche zugeordnet und können somit an Düsen und/oder Düsenreihen unterschiedlicher Druckköpfe oder Druckmodule angewendet werden, um den Ausstoß von Tinte an den jeweiligen Ist-Druckvorschub anzupassen. Unerwünschte Druckartefakte am Übergang zwischen mit unterschiedlichen Düsenreihen, Druckköpfen und/oder Druckmodulen hergestellten Teilaufdrucken, beispielsweise ein überlappender Aufdruck oder Anschlusslücken, lassen sich somit unterdrücken.

Vorzugsweise werden die Oberflächengeschwindigkeiten bei laufendem Druckvorschub gemessen, insbesondere während des Tintenstrahldrucks. Darunter ist zu verstehen, dass die für den Druckvorschub verantwortliche Bewegung vom Messen der Oberflächengeschwindigkeiten bis zum zugehörigen Druckvorgang nicht unterbrochen wird. Die Drehlage des Behälters muss dann für die erfindungsgemäße Anpassung der Druckzeitpunkte nicht zwangsläufig ermittelt werden. Stattdessen können die Druckzeitpunkte im Wesentlichen On-The-Fly angepasst werden, beispielsweise bei Drehung mit konstanter Winkelgeschwindigkeit und unter Berücksichtigung eines Zeitversatzes bis zum Erreichen der jeweiligen Düsen oder Düsenreihe. Dies ist insbesondere bei Glasflaschen vorteilhaft, bei denen individuelle Maß- und Formtoleranzen im Vordergrund stehen, so dass Druckzeitpunkte für jede Flasche individuell zu korrigieren sind.

Vorzugsweise werden die Oberflächengeschwindigkeiten bei Drehung und/oder Transport mit einer bekannten Winkelgeschwindigkeit gemessen. Die bekannte Winkelgeschwindigkeit ist vorzugsweise konstant, kann jedoch auch variiert werden, sofern die gemessene Oberflächengeschwindigkeit der dabei angewandten Winkelgeschwindigkeit zugeordnet werden kann. Die Winkelgeschwindigkeit kann ferner nachgeregelt oder gesteuert werden, um eine Abweichung des gemessenen Ist-Druckvorschubs von einem Soll-Druckvorschub zu reduzieren oder zu kompensieren. Dies erfolgt vorzugsweise On-The-Fly oder in Form eines zuvor abgespeicherten Ablaufs der Winkelgeschwindigkeit. Die bekannte Winkelgeschwindigkeit kann von einer insbesondere ebenso bekannten Transportgeschwindigkeit überlagert sein, beispielsweise entlang eines linearen Förderabschnitts.

Alternativ oder ergänzend werden gemessenen Oberflächengeschwindigkeiten jeweils gemessene Drehlagen des Behälters zugeordnet. Gemessene Werte lassen sich beispielsweise gemeinsam abspeichern und zur Berechnung angepasster Druckzeitpunkte und/oder angepasster Abläufe der Winkelgeschwindigkeit auch für spätere Druckvorgänge nutzen. Die aufgrund exzentrisch gehaltener und/oder nicht rotationssymmetrischer Behälterquerschnitte verursachten Schwankungen der Oberflächengeschwindigkeit einzelner seitlicher Abschnitte ließen sich prinzipiell auch in einem vorgelagerten Verfahrensschritt messen und abspeichern. Einzelnen Drehlagen des Behälters zugeordnete Zeitintervalle zwischen Druckzeitpunkten und/oder Winkelgeschwindigkeiten können anschließend für beliebig viele Druckvorgänge derselben seitlichen Abschnitte wiederholt angewendet werden. Dies ist vorteilhaft bei Formflaschen aus Kunststoff, deren Abweichung von einem rotationssymmetrischen Querschnitt vorgegeben ist, und die im Vergleich zu Glasflaschen geringe individuelle Maß- und Formtoleranzen aufweisen.

Vorzugsweise werden die Oberflächengeschwindigkeiten mit einem seitlich auf dem Behälter abrollenden Reibrad, einer funktionell gleichwertige Rolle oder dergleichen gemessen. Daran ist beispielsweise ein Drehwertgeber für eine präzise digitale Geschwindigkeitsmessung gekoppelt. Das Reibrad lässt sich beispielsweise in vertikaler Richtung verstellen, um die Behälterseitenwand auf einem für die zu bedruckende Wandkontur repräsentativen Höhenniveau abzutasten. Das Reibrad rollt dann vorzugsweise vollumfänglich auf dem Behälter ab. Reibräder eignen sich insbesondere für Flaschen mit rotationssymmetrischem Sollquerschnitt.

Alternativ oder ergänzend können die Oberflächengeschwindigkeiten berührungslos durch optische Abtastung der seitlichen Abschnitte und/oder durch deren akustische Abtastung mittels Ultraschall gemessen werden. Dies ist insbesondere vorteilhaft bei großen Relativgeschwindigkeiten zwischen der zu vermessenden Behälteroberfläche und der Messeinrichtung und/oder einer kurzen Verweildauer des Behälters im Bereich der Messeinrichtung / des Druckmoduls.

Vorzugsweise werden die Druckzeitpunkte und/oder die Winkelgeschwindigkeit ferner an Druckabstände zu den seitlichen Abschnitten der Behälter und/oder zu dazwischen liegenden Abschnitten angepasst. Damit lassen sich Laufzeitunterschiede einzelner Tintentropfen von den Düsen zu den zu bedruckenden Abschnitten der Behälteroberfläche kompensieren.

Vorzugsweise sind die Behälter Glasflaschen, insbesondere solche mit rotationssymmetrischem Sollquerschnitt, oder Formflaschen, insbesondere solche aus Kunststoff. Glasflaschen haben herstellungsbedingt besonders hohe Maß- und Formtoleranzen, insbesondere betreffend ihren Außenumfang und ihre Exzentrizität zur Flaschenmündung. Eine Kompensation unterschiedlicher Ist-Druckvorschübe einzelner Seitenwandabschnitte durch Anpassen der zugehörigen Druckzeitpunkte ist somit bei Glasflaschen besonders wichtig oder gar Voraussetzung für einen qualitativ akzeptablen Direktdruck mittels Tintenstrahl.

Bei Formflaschen treten unterschiedliche Ist-Druckvorschübe einzelner Seitenwandabschnitte aufgrund des nichtrotationssymmetrischen Sollquerschnitts sowohl während einer Drehung um sich selbst als auch beim Transport entlang gekrümmter Bewegungsbahnen, jeweils nach einer Drehung um sich selbst, zwangsläufig und gegebenenfalls besonders ausgeprägt auf. Erfindungsgemäß angepasste Druckzeitpunkte ermöglichen das Bedrucken auch komplex geformter Behälterquerschnitte mit in Vorschubrichtung gleichmäßiger Druckauflösung.

Die gestellte Aufgabe wird ebenso mit einer Vorrichtung nach Anspruch gelöst. Demnach dient diese dem Tintenstrahldruck auf Behälter und umfasst: wenigstens ein Druckmodul; ein Karussell mit daran umlaufenden Positionierungseinheiten zum Halten und Drehen der Behälter um sich selbst; wenigstens eine Messeinrichtung zum Ermitteln von Oberflächengeschwindigkeiten seitlicher Abschnitte der umlaufenden Behälter; und eine Steuereinrichtung zum Ansteuern des Druckmoduls unter Anpassung von Zeitintervallen zwischen Druckzeitpunkten einzelner Düsen oder Düsenreihen des Druckmoduls in Abhängigkeit von den gemessenen Oberflächengeschwindigkeiten, wobei die Zeitintervalle, die unterschiedlichen seitlichen Abschnitten und/oder dazwischen liegenden Abschnitten zugeordnet sind, umso größer eingestellt werden, je kleiner die zugehörigen Oberflächengeschwindigkeiten sind.

Einem bestimmten Teildruckschritt oder Behandlungsschritt zugeordnete Karusselle können modulartig je nach benötigten Farben und/oder Bearbeitungsschritten in eine serielle Abfolge von Karussellen eingesetzt oder aus dieser entfernt werden. Die Abfolge von Karussellen könnte durch Einlaufmodule und Auslaufmodule ergänzt werden. Die Behälter könnten zum Bedrucken ferner in Sklaven oder anderweitige Transport-/ Positionierungshilfsmittel eingesetzt werden.

Die erfindungsgemäße Messung der Oberflächengeschwindigkeit lässt sich gezielt für die Korrektur von Druckzeitpunkten und/oder die Anpassung der Winkelgeschwindigkeit / Drehgeschwindigkeit der Behälter für das Bedrucken einzelner umfänglicher Teilbereiche mit einem bestimmten Druckkopf anwenden.

Druckköpfe und Einheiten zur Härtung des Aufdrucks könnten auch in einer gemeinsamen horizontalen Ebene, insbesondere sternförmig, um eine Positionierungseinheit zum Halten und Drehen eines Behälters um sich selbst ausgebildet sein. Die erfindungsgemäße Messung der Oberflächengeschwindigkeit lässt sich dann für die Korrektur von Druckzeitpunkten an dem der vermessenen Oberfläche gerade zugewandten Druckkopf oder dergleichen anwenden.

Ebenso könnte die erfindungsgemäße Anpassung von Druckzeitpunkten / Drehgeschwindigkeiten an Druckmodulen eingesetzt werden, bei denen die Druckköpfe übereinander angeordnet sind, also die Behälter für den Teildruckwechsel / Druckkopfwechsel entlang ihrer Längsachse gefahren werden und vorzugsweise in verschiedenen horizontalen Ebenen bedruckt werden.

Vorzugsweise umfasst die Messeinrichtung ein Reibrad mit Drehwertgeber, wobei das Reibrad federnd in Richtung des abzutastenden Behälters vorgespannt ist. Das Reibrad lässt sich auf einfache Weise direkt an das Druckmodul ankoppeln.

Vorzugsweise sind der Druckkopf und das Reibrad gemeinsam in Richtung des Behälters beweglich gelagert. Beim Abrollen des Reibrads an dem Behälter ergibt sich dann ein konstanter Druckabstand zwischen der Behälteroberfläche und den Düsen / Düsenreihen des Druckmoduls. Das Reibrad wirkt dann als Steuerrolle für die Düsen / Düsenreihen. Die Behälteroberfläche wirkt dann als korrespondierende Steuerkurve.

Vorzugsweise arbeitet die Messeinrichtung berührungslos auf der Grundlage eines optischen und/oder akustischen Abtaststrahls. Die Abtastung erfolgt somit beispielsweise mittels Laserlicht oder Ultraschall. Für die optische Abtastung eignen sich optische Codeleser, Linienscanner, Kameras oder dergleichen.

Bevorzugte Ausführungsformen der Erfindung sind in der Zeichnung dargestellt. Es zeigen:
- Fig. 1: eine schematische Darstellung der erfindungsgemäßen Messung / Anpassung in der Draufsicht (mittig), eine erfindungsgemäß gemessene Verteilung der örtlichen Oberflächengeschwindigkeit entlang des Behälterumfangs (unten) und angepasste Druckzeitpunkte (oben);
- Fig. 2: eine schematische Draufsicht auf eine Ausführungsform einer nicht-erfindungsgemäßen Vorrichtung; und
- Fig. 3: eine schematische Draufsicht auf eine bevorzugte Ausführungsform der erfindungsgemäßen Vorrichtung.

Die Fig. 1 zeigt schematisch eine Geschwindigkeitsmessung an einem in der Draufsicht angedeuteten Behälter 1, der um eine Drehachse 2a einer Positionierungseinheit 2 mit einer Winkelgeschwindigkeit 3 um sich selbst gedreht wird. Aufgrund einer exzentrischen Lage und/oder Form einer seitlichen Oberfläche 4 des Behälters 1 bezüglich der Drehachse 2a laufen beispielhaft bezeichnete teilumfängliche Abschnitte A1 - A3 der seitlichen Oberfläche 4 entlang Bahnen B1 - B3 mit unterschiedlichen Oberflächengeschwindigkeiten V1 - V3 um. Dies ist in der Fig. 1 durch Blockpfeile mit unterschiedlicher Größe schematisch angedeutet. Zugehörige Drehlagen α1 - α3 des Behälters 1 sind an der Positionierungseinheit 2 gekennzeichnet.

Die unterschiedlichen Oberflächengeschwindigkeiten V1 - V3 werden durch die radialen Abstände der seitlichen Abschnitte A1 - A3 von der Drehachse 2a verursacht. Im gezeigten Beispiel hat der seitliche Abschnitt A1 den kleinsten radialen Abstand von der Drehachse 2a und der seitliche Abschnitt A3 den größten radialen Abstand. Unterschiedliche radiale Abstände seitlicher Wandbereiche treten herstellungsbedingt beispielsweise an Glasflaschen auf, die an ihren Mündungen bezüglich der Drehachse 2a zentriert eingespannt sind.

Mit Hilfe einer Messeinrichtung 5, die im gezeigten Beispiel berührungslos mittels eines schematisch angedeuteten Abtaststrahls 5a arbeitet, der beispielsweise ein Laserstrahl oder Ultraschallstrahl ist, wird die Verteilung der örtlichen Oberflächengeschwindigkeit V entlang einer Umfangslinie der Oberfläche 4 vorzugsweise vollumfänglich bei sich kontinuierlich weiter drehendem Behälter 1 gemessen. Als Teilergebnis erhält man die beispielhaft dargestellten Oberflächengeschwindigkeiten V1 - V3 der teilumfänglichen Abschnitte A1 - A3.

Die örtliche Auflösung der Geschwindigkeitsmessung lässt sich an die Erfordernisse des Tintenstrahldrucks anpassen. Beispielhaft ist ein zwischen den seitlichen Abschnitten A2 und A3 liegender Abschnitt A6 angedeutet, dessen Oberflächengeschwindigkeit sowohl gemessen als auch durch Interpolation von Messwerten, beispielsweise der Oberflächengeschwindigkeiten V2 und V3, oder auf andere Weise berechnet werden könnte.

Der Verlauf der örtlichen Oberflächengeschwindigkeit V der abgetasteten seitlichen Oberfläche 4 ist als Funktion der Drehlage α bei Drehung um die Drehachse 2a (zum besseren Verständnis übertrieben) in der Fig. 1 unten dargestellt. Die zwischen den Drehlagen α1 - α3 und den zugehörigen teilumfänglichen Abschnitten A1 - A3 gemessenen örtlichen Oberflächengeschwindigkeiten V sind als durchgezogene Linie dargestellt. Der weitere Verlauf ist gestrichelt angedeutet.

Wird der Druckvorschub vor einem Druckkopf durch die in der Fig. 1 angedeutete Drehung mit der Winkelgeschwindigkeit 3 und bei unveränderter Exzentrizität der Oberfläche 4 bezüglich der Drehachse 2a erzeugt, würde bei einer herkömmlichen Ansteuerung einzelner Druckdüsen mit konstanten Zeitabständen zwischen einzelnen Druckzeitpunkten, an denen definitionsgemäß Tintentropfen ausgestoßen werden, eine mit zunehmender örtlicher Oberflächengeschwindigkeit V abnehmende Druckauflösung resultieren, also ein in Vorschubrichtung größerer Abstand zwischen den auf der Oberfläche 4 platzierten Tintentropfen, und umgekehrt.

Wie in der Fig. 1 oben andeutet ist, wird dem erfindungsgemäß entgegengewirkt, indem die zeitliche Abfolge von Druckzeitpunkten 6 für einzelne teilumfängliche Abschnitte der seitlichen Oberfläche 4 an die jeweils zugehörige örtliche Oberflächengeschwindigkeit V angepasst wird. Das heißt, zum Bedrucken der beispielhaft dargestellten teilumfänglichen Abschnitte A1 - A3 wird die Länge der Zeitintervalle I1 - I3 zwischen einzelnen Druckzeitpunkten 6 einer bestimmten Düse oder einer quer zur Druckrichtung ausgerichteten Düsenreihe an die zugehörigen Oberflächengeschwindigkeiten V1 - V3 angepasst. Die erfindungsgemäße Anpassung der Druckzeitpunkte 6 ist in der der Fig. 1 entlang einer linearen Zeitachse über den zugehörigen seitlichen Abschnitten A1, A2 und A3 schematisch angedeutet.

Im Beispiel werden die längsten Zeitintervalle I1 zwischen Druckbefehlen an eine bestimmte Düse oder Düsenreihe zum Bedrucken des teilumfänglichen Abschnitts A1 mit der kleinsten Oberflächengeschwindigkeit V1 verwendet, und umgekehrt die kürzesten Zeitintervalle I3 zwischen einzelnen Druckbefehlen an dieselbe Düse oder Düsenreihe zum Bedrucken des teilumfänglichen Abschnitts A3 mit der größten Oberflächengeschwindigkeit V3. Die Zeitintervalle zwischen den Druckbefehlen für einzelne Düsen oder Düsenreihen eines Druckkopfs werden somit umso kürzer, je schneller sich der zu bedruckende teilumfängliche Abschnitt der seitlichen Oberfläche 4 in Vorschubrichtung demgegenüber bewegt. Als gemeinsamer Ausgangspunkt für die erfindungsgemäße Anpassung der Druckzeitpunkte 6 kann ein für die Leistungsfähigkeit des verwendeten Druckkopfs typisches Zeitintervall zwischen einzelnen Druckzeitpunkten sein.

Die Fig. 2 zeigt eine nicht-erfindungsgemäße Geschwindigkeitsmessung mittels einer Messeinrichtung 7 umfassend ein Reibrad 7a, das auf der seitlichen Oberfläche 4 des Behälters 1 abrollt. Sowohl die seitliche Oberfläche 4 als auch die Lauffläche des Reibrads 7a bewegen sich dann mit der örtlichen Oberflächengeschwindigkeit V im Sinne eines Druckvorschubs bezüglich eines Druckmoduls 8. Die Messeinrichtung 7 umfasst beispielsweise einen Drehwertgeber, der Messdaten DV betreffend die örtliche Oberflächengeschwindigkeit V am Reibrad 7a an eine Steuereinheit 9 oder dergleichen übermittelt. Letztere dient ferner der Ansteuerung des Druckmoduls 8, das wenigstens einen schematisch angedeuteten Druckkopf 8a umfasst, mit Druckkommandos CD zur Abgabe von Tinte an den Druckzeitpunkten 6.

Gemäß der Fig. 2 umfasst eine nicht-erfindungsgemäße Ausführungsform 10 der Vorrichtung wenigstens eine stationäre Druckstation 11 mit der Positionierungseinheit 2, der Messeinrichtung 7, dem Druckmodul 8 und der Steuereinheit 9 und sowie ein Förderband 12 oder dergleichen, von dem zu bedruckende Behälter 1 taktweise an die Druckstation 11 übergeben werden. Die Behälter 1 werden hierzu beispielsweise an ihren Mündungen 1a mittels (nicht dargestellter) Zentrierglocken oder dergleichen bezüglich der Drehachse 2a der Positionierungseinheit 2 zentriert. Ebenso ist ein Drucken mit Messung der Oberflächengeschwindigkeit V bei kontinuierlichem Transport der Behälter 1 möglich, beispielsweise an umlaufenden Druckstationen 11. Auch wäre es denkbar, die Positionierungseinheit 2 mit dem jeweiligen Behälter 1 an der Druckstation 11 entlang zu bewegen, beispielsweise entlang einer linearen Transportbahn im Wesentlichen entsprechend dem Förderband 12. Die Oberflächengeschwindigkeit V lässt sich auch in diesem Fall mit der Messeinrichtung 7 abrollend oder berührungslos abtasten.

Aufgrund von Herstellungstoleranzen können die Behälter 1 bezüglich ihrer Mündung 1a exzentrische oder anderweitig von einem rotationssymmetrischen Querschnitt abweichende Umfangslinien U1 - U4 aufweisen und/oder Umfangslinien U5, U6, die aufgrund von Maßtoleranzen in einem für den Druckvorschub relevanten Ausmaß variieren. In der Fig. 2 ist dies zum besseren Verständnis übertrieben dargestellt. Die Anpassung der Druckzeitpunkte 6 und/oder der Winkelgeschwindigkeit 3 verbessert beispielsweise den Direktdruck auf Oberflächen 4 mit im Wesentlichen kreisförmiger und exzentrischer Umfangslinie U1, teilumfänglich abgeflacht kreisförmiger Umfangslinie U2, ellipsenförmiger Umfangslinie U3, unregelmäßig verlaufender Umfangslinie U4 und/oder Umfangslinien U5, U6 mit einem von einem Sollwert nach unten oder oben abweichenden Umfang.

Das Reibrad 7a ist vorzugsweise federnd in Richtung der abzutastenden seitlichen Oberfläche 4 vorgespannt. Eine zugehörige Andruckkraft 7b ist schematisch durch einen Pfeil angedeutet. Das Reibrad 7a bleibt dadurch in reibschlüssigem Kontakt mit der abzutastenden seitlichen Oberfläche 4. Im gezeigten Beispiel ist das Reibrad 7a teleskopartig in Richtung der seitlichen Oberfläche 4 verschiebbar gelagert. Ebenso denkbar wäre eine Lagerung des Reibrads 7a an einem federnd vorgespannten Hebel oder dergleichen.

Je nach zu erwartender Abweichung der seitlichen Umfangslinien U1 - U6 von einem um die Drehachse 2a zentriertem Kreis kann das Druckmodul 8 und/oder der Druckkopf 8a in einer bezüglich der Drehachse 2a festgelegten Position montiert sein oder einen bestimmten Wert oder Bereich des Druckabstands zur Oberfläche 4 einhalten. Beispielsweise könnte der Drucckopf 8a der abgetasteten seitlichen Oberfläche 4 folgend auf die Drehachse 2a zu oder von dieser weg bewegt werden. Hierzu wäre der Druckkopf 8a beispielsweise auf einer (nicht dargestellten) Lineareinheit verschiebbar zu lagern. Die Verstellung könnte sowohl mit Hilfe eines an der Lineareinheit vorhandenen Elektromotors erfolgen als auch durch mechanische Ankopplung des Druckkopfs 8a oder einer vergleichbaren Düsenreihe an das Reibrad 7a. Das Reibrad 7a und die seitliche Oberfläche 4 würden dann im Sinne einer Steuerrolle und einer Steuerkurve zusammen wirken, um den Druckkopf 8a der Oberfläche 4 folgend zu verstellen und dabei einen konstanten Druckabstand einzuhalten.

Die in der Fig. 1 beispielhaft bezeichneten teilumfänglichen Abschnitte A1 - A3 lassen sich auf funktionell entsprechende Weise mit dem Reibrad 7a abtasten, um die zugehörigen örtlichen Oberflächengeschwindigkeiten V1 - V3 oder generell den Verlauf der örtlichen Oberflächengeschwindigkeit V zu messen und die Druckzeitpunkte 6 und/oder die Winkelgeschwindigkeit 3 für die jeweils zugehörigen teilumfänglichen Abschnitte A1 - A3 und A6, wie oben beschrieben, anzupassen.

Die Messung der örtlichen Oberflächengeschwindigkeit V und die Anpassung der Druckzeitpunkte 6 und/oder der Winkelgeschwindigkeit 3 können mit Hilfe der Steuereinheit 9 oder dergleichen Einheiten im laufenden Druckbetrieb (On The Fly) erfolgen. -Angepasste Druckzeitpunkte 6 können dann bei ununterbrochener Drehung des Behälters 1 auch für Druckvorgänge an weiteren Druckköpfen 8a, beispielsweise für den Mehrfarbendruck, nacheinander verwendet werden. Teilaufdrucke lassen sich dann mit einzelnen Druckköpfen 8a bei gleichmäßiger Druckauflösung herstellen und/oder nahtlos aneinander reihen. Derartige Teilaufdrucke enthalten beispielsweise unterschiedliche Farbkomponenten eines Farbmodells oder sich ergänzende Bildausschnitte eines Druckbilds. Angepasste Abläufe der Winkelgeschwindigkeit 3 eignen sich insbesondere für modulare Stationen, an denen jeweils nur eine Farbkomponente aufgedruckt wird oder nur ein bestimmter Behandlungsschritt ausgeführt wird.

In jedem Fall lassen sich durch die erfindungsgemäße Stabilisierung des Druckvorschubs korrekte Offsets zwischen zusammenwirkenden Düsenreihen oder Düsenblöcken einhalten.

Die umfängliche Verteilung der örtlichen Oberflächengeschwindigkeit V ist typisch für den gemessenen Behälter 1 oder, je nach Fertigungstoleranz, für einen bestimmten Behältertyp und bei bekannter Winkelgeschwindigkeit 3 der Behälterdrehung nur von der Drehlage α der Positionierungseinheit 2 und des Behälters 1 abhängig. Durch Abspeichern von Daten betreffend die Drehlage α können erfindungsgemäß angepasste Druckzeitpunkte 6 prinzipiell für beliebige im Bereich der Positionierungseinheit 2 vorhandene Druckköpfe 8a angewendet werden.

Bei konstanter Winkelgeschwindigkeit 3 könnten die für einen bestimmten Druckkopf anpassten Druckzeitpunkte 6 für weitere Druckköpfe im Bereich der Positionierungseinheit 2 alternativ übernommen werden, indem die angepassten Druckzeitpunkte 6 jeweils um einen dem betreffenden weiteren Druckkopf zugeordneten Zeitversatz verzögert werden. Die Messdaten können auch in ein Koordinatensystem überführt werden, beispielsweise in ein Polarkoordinatensystem, und für verschiedene Soll-Druckvorschübe und/oder Abläufe der Drehgeschwindigkeit / Winkelgeschwindigkeit 3 umgerechnet werden.

Es wäre somit prinzipiell ausreichend, die örtliche Oberflächengeschwindigkeit V nur vor dem jeweils zuerst angefahrenen Druckkopf 8a oder an einer separaten Messstation, die auch außerhalb der Druckstation liegen könnte, zu messen und die angepassten Druckzeitpunkte 6 und/oder den angepassten Ablauf der Winkelgeschwindigkeit 3 bei weiteren Druckköpfen in Abhängigkeit von der diesbezüglichen Drehlage a, der Winkelgeschwindigkeit 3 und/oder zeitgesteuert anzuwenden. Alternativ wäre es auch denkbar, mehrere Druckmodule 8 mit jeweils wenigstens einer Messeinrichtung 5, 7 im Bereich der Positionierungseinheit 2 auszubilden.

Die Fig. 3 zeigt eine bevorzugte Ausführungsform 20 der erfindungsgemäßen Vorrichtung, bei der die Behälter 21, die vorzugsweise als Formflaschen aus Kunststoff oder dergleichen ausgebildet sind, von je einer Positionierungseinheit 2 gehalten auf einem Karussell 22 kontinuierlich umlaufen. Das Karussell 22 dreht sich mit einer bekannten, insbesondere konstanten Winkelgeschwindigkeit 23.

Teilumfängliche Abschnitte A4, A5 einer seitlichen Oberfläche 24 der Behälter 21 werden nacheinander an vorzugsweise stationär an der Peripherie des Karussells 22 montierten Druckmodulen 28 aus mehreren quer zur Vorschubrichtung ausgerichteten Düsenreihen 28a und/oder Druckköpfen direkt bedruckt. Die Druckmodule 28 dienen vorzugsweise zum Anbringen von Teilaufdrucken, beispielsweise einzelner Farben oder Bildausschnitte eines Druckbilds.

Jeweils stromaufwärts der Düsenreihen 28a oder funktionell entsprechender Druckköpfe, beispielsweise in die Druckmodule 28 integriert, ist vorzugsweise je eine berührungslos abtastende Messeinrichtung 5 zur Messung der örtlichen Oberflächengeschwindigkeit V vorhanden.

Die seitlichen Abschnitte A4, A5 laufen entlang Bewegungsbahnen B4, B5 mit dem Karussell 22 um und haben aufgrund unterschiedlicher radialer Abstände von der Drehachse 22a des Karussells 22 unterschiedliche Oberflächengeschwindigkeiten V4, V5. Dies ist in der Fig. 3 zum besseren Verständnis wiederum durch unterschiedlich große Blockpfeile angedeutet. Auch hier verursachen die unterschiedlichen Oberflächengeschwindigkeiten V4, V5 unterschiedliche Druckvorschübe der seitlichen Abschnitte A4, A5 vor den Druckmodulen 28.

Die Behälter 21 können zusätzlich vor den Druckmodulen 28 mit der Winkelgeschwindigkeit: 30
um sich selbst gedreht werden, sodass sich der Druckvorschub aus Transportbewegung und Drehbewegung der Behälter 21 überlagert. Insbesondere in diesem Fall treten unterschiedliche Oberflächengeschwindigkeiten und Druckvorschübe einzelner seitlicher Abschnitte A4, A5 auf,

Diese unterschiedlichen Druckvorschübe lassen sich erfindungsgemäß durch eine Ansteuerung der Düsenreihen 28a oder funktionell vergleichbarer Druckköpfe mit Druckbefehlen CD zum Ausstoß von Tintentropfen an angepassten Druckzeitpunkten 6 kompensieren, um eine gleichmäßige Druckauflösung in Vorschubrichtung zu erzeugen. Dazu werden, in Analogie zu einer Drehung der Behälter 1 um sich selbst, Zeitintervalle zwischen den Druckzeitpunkten 6 einzelner Düsen oder Düsenreihen für das Bedrucken teilumfänglicher Abschnitte der seitlichen Oberfläche 24 umso kürzer eingestellt, je höher deren gemessene / berechnete örtliche Oberflächengeschwindigkeit V ist. Alternativ oder ergänzend kann der Verlauf der Winkelgeschwindigkeit 3 zur Stabilisierung des Druckvorschubs eingesetzt werden, siehe erste Ausführungsform.

Zur Auswertung von Messdaten DV der Messeinrichtung 5 ist eine Steuereinheit 29 vorhanden, die außerdem Druckbefehle CD an die Düsenreihen 28a der Druckmodule 28 ausgibt. Im Beispiel der Fig. 3 werden die Behälter 21 während des Druckvorgangs, also im Bereich der Druckmodule 28 nicht um sich selbst gedreht. Stattdessen wird die Drehlage α der Behälter 21 vor Erreichen der Druckmodule 28 durch eine beispielsweise von der Steuereinheit 29 ausgelöste Drehlagenpositionierung 30 mittels der Positionierungseinheiten 2 eingestellt.

Mit der zweiten Ausführungsform 20 der erfindungsgemäßen Vorrichtung ließen sich ebenso Behälter 1 mit rotationssymmetrischem Soll-Querschnitt direkt bedrucken. Die örtlichen Oberflächengeschwindigkeiten V einzelner teilumfänglicher Abschnitte der seitlichen Oberfläche 4 könnten sich dann beispielsweise durch Überlagerung einer Drehung der Behälter 1 um sich selbst (mit der Winkelgeschwindigkeit 3 um die Drehachse 2a der Positionierungseinheiten 2) und eines Umlaufens der Behälter 1 auf dem Karussell 22 (mit der Winkelgeschwindigkeit 23 um die Drehachse 22a) ergeben.

Sowohl eine Behälterdrehung um sich selbst als auch ein Transport auf dem Karussell 22 verursachen jeweils gekrümmte Bewegungsbahnen B1 - B3 bzw. B4 und B5 seitlicher Oberflächen 4 ,24 der Behälter 1, 21. Bei konstanter Winkelgeschwindigkeit 3, 23 treten somit in beiden Fällen, je nach Krümmungsradius der Bewegungsbahnen vor einem Druckkopf 8a / einer Düsenreihe 28a unterschiedliche Druckvorschübe auf, die sich erfindungsgemäß kompensieren lassen.

Unabhängig davon, welche Anteile die Drehbewegungen der Behälter 1, 21 um sich selbst und der Behältertransport, beispielsweise entlang einer linearen Förderstrecke oder beim Umlaufen um das Karussell 22, am jeweils resultierenden Druckvorschub haben, lassen sich die örtlichen Oberflächengeschwindigkeiten V für seitliche Behälteroberflächen 4, 24 mit der erfindungsgemäßen Messeinrichtung 5, 7 messen und zur Anpassung der Druckzeitpunkte 6 nutzen. Dies kann sowohl in Echtzeit / On-The-Fly an den einzelnen Druckmodulen 8, 28 erfolgen, und/oder die angepassten Druckzeitpunkte 6 werden mit der Drehlage α der einzelnen Positionierungseinheiten 2 in einer Steuereinheit 9, 29 oder dergleichen abgelegt, um die angepassten Druckzeitpunkte 6 abhängig von der Drehlage α der Positionierungseinheiten 2 und der zugehörigen Behälter 1, 21 beim Erreichen weiterer Druckköpfe 8a / Düsenreihen 28a im Bereich der Positionierungseinheit 2 und/oder des Karussells 22 zu verwenden.

Ein aufgrund des Behälterquerschnitts variierender Druckabstand lässt durch zusätzlichen zeitlichen Versatz der Druckzeitpunkte 6 berücksichtigen, indem Laufzeitunterschiede einzelner Tintentropfen bis zum jeweiligen teilumfänglichen Abschnitt A1 - A5 der seitlichen Behälteroberfläche 4, 24 kompensiert werden.

Die seitlichen Oberflächen 4, 24 können sowohl kontinuierlich mittels Reibrad 7a abgetastet werden als auch berührungslos mittels Abtaststrahl 5a, beispielsweise in Form von Laserlicht oder Ultraschallwellen. Ebenso ließe sich die örtliche Oberflächengeschwindigkeit V bildgebend messen, beispielsweise mittels Kamera und digitaler Bildauswertung (nicht dargestellt).

Die beschriebenen Ausführungsformen 10, 20 lassen sich hierbei beliebig in technisch sinnvoller Weise kombinieren. Insbesondere können Drehbewegungen der Behälter 1, 21 um sich selbst und Transportbewegungen entlang gekrümmter Bahnen nahezu beliebig kombiniert werden, insbesondere bei erfindungsgemäßer Anpassung der Druckzeitpunkte in Echtzeit / On-The-Fly.

Die erfindungsgemäße Anpassung von Druckzeitpunkten ist unabhängig davon, wie einzelne Düsen, Düsenreihen 28a oder Druckköpfe 8a auf Druckmodule 8, 28 verteilt sind, anwendbar. Auf der Grundlage der erfindungsgemäßen Messung der Oberflächengeschwindigkeit können mehrere kombiniert zusammenwirkende Druckköpfe, Düsenreihen und/oder Düsenblöcke, beispielsweise bei Druckbreiten über 70 mm, entweder individuell angesteuert werden oder gemeinsam.

Eine erfindungsgemäße Stabilisierung des Druckvorschubs ist sowohl durch Anpassen der Intervalle I1 - I3 zwischen einzelnen Druckzeitpunkten 6, im Sinne einer Druckfrequenz, möglich als auch durch Anpassen und/oder Nachregeln der Winkelgeschwindigkeit 3 / Drehgeschwindigkeit der Behälter um sich selbst.

## Patentansprüche

1. Verfahren für den Tintenstrahldruck auf Behälter (1, 21), bei dem ein Druckvorschub bezüglich wenigstens eines Druckmoduls (8, 28) wenigstens durch Transport der Behälter (1, 21) entlang wenigstens einer gekrümmten Bewegungsbahn (B4, B5) entweder alleine oder zusammen durch Drehung der Behälter (1, 21) um sich selbst erzeugt wird; wobei Oberflächengeschwindigkeiten (V1 - V5) seitlicher Abschnitte (A1 - A5) der Behälter (1, 21) während der Drehung des Transports gemessen werden, und wobei eine Winkelgeschwindigkeit (3) der Drehung in Abhängigkeit von den gemessenen Oberflächengeschwindigkeiten (V1 - V5) eingestellt wird und/oder zwischen Druckzeitpunkten (6) einzelner Düsen oder Düsenreihen (28a) des Druckmoduls (8, 28) definierte Zeitintervalle (I1 - I3), die unterschiedlichen seitlichen Abschnitten (A1 - A3) und/oder dazwischen liegenden Abschnitten (A6) zugeordnet sind, umso größer eingestellt werden, je kleiner die zugehörigen Oberflächengeschwindigkeiten (V1 - V3) sind.

2. Verfahren nach Anspruch 1, wobei die Oberflächengeschwindigkeiten (V1 - V5) bei laufendem Druckvorschub gemessen werden.

3. Verfahren nach wenigstens einem der vorigen Ansprüche, wobei die Oberflächengeschwindigkeiten (V1 - V5) bei Drehung und/oder Transport mit einer bekannten Winkelgeschwindigkeit (3, 23) gemessen werden.

4. Verfahren nach wenigstens einem der vorigen Ansprüche, wobei den Oberflächengeschwindigkeiten (V1 - V3) Drehlagen (α1 - α3) des Behälters (1) zugeordnet werden.

5. Verfahren nach wenigstens einem der vorigen Ansprüche, wobei die Oberflächengeschwindigkeiten (V1 - V3) mit einem seitlich auf dem Behälter (1) abrollenden Reibrad (7a) oder dergleichen gemessen werden.

6. Verfahren nach wenigstens einem der vorigen Ansprüche, wobei die Oberflächengeschwindigkeiten (V1 - V5) berührungslos durch optische und/oder akustische Abtastung der seitlichen Abschnitte (A1 - A5) gemessen werden.

7. Verfahren nach wenigstens einem der vorigen Ansprüche, wobei die Druckzeitpunkte (6) und/oder die Winkelgeschwindigkeit (3) an zugehörige Druckabstände zu den seitlichen Abschnitten (A1 - A5) der Behälter (1, 21) und/oder zu dazwischen liegenden Abschnitten (A6) angepasst werden.

8. Verfahren nach einem der vorigen Ansprüche, wobei die Behälter (1) Glasflaschen sind, insbesondere solche mit rotationssymmetrischem Soll-Querschnitt, oder Formflaschen, insbesondere solche aus Kunststoff.

9. Vorrichtung (20) für den Tintenstrahldruck auf Behälter (21), mit:
- wenigstens einem Druckmodul (28);
- einem Karussell (22) mit daran umlaufenden Positionierungseinheiten (2) zum Halten und Drehen der Behälter (21) um sich selbst;
- wenigstens einer Messeinrichtung (5, 7) zum Ermitteln von Oberflächengeschwindigkeiten (V24, V25) seitlicher Abschnitte (A4, A5) der umlaufenden Behälter (21); und
- einer Steuereinrichtung (29) zum Ansteuern des Druckmoduls (28) unter Anpassung von Zeitintervallen zwischen Druckzeitpunkten (6) einzelner Düsen oder Düsenreihen (28a) des Druckmoduls (28) in Abhängigkeit von den gemessenen Oberflächengeschwindigkeiten (V4, V5), wobei die Zeitintervalle (I1 - I3), die unterschiedlichen seitlichen Abschnitten (A1 - A3) und/oder dazwischen liegenden Abschnitten (A6) zugeordnet sind, umso größer eingestellt werden, je kleiner die zugehörigen Oberflächengeschwindigkeiten (V1 - V3) sind.

10. Vorrichtung nach Anspruch 9, wobei die Messeinrichtung (7) ein Reibrad (7a) mit Drehwertgeber umfasst, und wobei das Reibrad (7a) federnd in Richtung des abzutastenden Behälters (1) vorgespannt ist.

11. Vorrichtung nach Anspruch 10, wobei wenigstens ein an dem Druckmodul (8) vorhandener Druckkopf (8a) gemeinsam mit dem Reibrad (7a) in Richtung des Behälters (1) beweglich gelagert ist.

12. Vorrichtung nach Anspruch 9, wobei die Messeinrichtung (5) berührungslos auf der Grundlage eines optischen und/oder akustischen Abtaststrahls (5a) arbeitet.

## Claims

1. Method for ink-jet printing onto containers (1, 21), where a print advance with respect to at least one print module (8, 28) is created at least by transporting said containers (1, 21) along at least one curved trajectory (B4, B5) either alone or jointly by rotation of said containers (1,21) about themselves, where surface velocities (V1 - V5) of lateral portions (A1 - A5) of said containers (1, 21) are measured during said rotation/ said transport, and where an angular velocity (3) of said rotation is adapted in dependence of said measured surface velocities (V1 - V5) and/or where defined time intervals (I1 - I3) between printing times (6) of individual nozzles or rows of nozzles (28a) of said print module (8, 28) ) being associated with different lateral portions (A1 - A3) and/or intermediately disposed portions (A6) are set respectively greater, the lower said associated surface velocities are (V1 - V3).

2. Method according to claim1, where said surface velocities (V1 - V5) are measured during ongoing print advance.

3. Method according to at least one of the preceding claims, where said surface velocities (V1 - V5) are measured during rotation and/or transport at a known angular velocity (3, 23).

4. Method according to at least one of the preceding claims, where said surface velocities (V1 - V3) are associated with rotational positions ((α1 - α3) of said container (1).

5. Method according to at least one of the preceding claims, where said surface velocities (V1 - V3) are measured with a friction wheel (7a) or the like rolling laterally along said container (1).

6. Method according to at least one of the preceding claims, where said surface velocities (V1 - V5) are measured in a contactless manner by optical and/or acoustic scanning of said lateral portions (A1 - A5).

7. Method according to at least one of the preceding claims, where said printing times (6) and/or said angular velocity (3) are adapted to associated print distances from said lateral portions (A1 - A5) of said containers (1,21) and/or intermediately disposed portions (A6).

8. Method according to one of the preceding claims, where said containers (1) are glass bottles, in particular such with rotationally-symmetrical nominal cross-section, or shaped bottles, in particular such made of plastic.

9. Device (20) for ink-jet printing onto containers (21), comprising:
- at least one print module (28);
- a carousel (22) with positioning units (2) circulating thereon for holding and rotating said containers (21) about themselves;
- at least one measuring device (5, 7) for detecting surface velocities (V24 - V25) of lateral portions (A4 - A5) of said circulating containers (21) and
- a control device (29) for actuating said print module (28) while adapting time intervals between printing times (6) of individual nozzles or rows of nozzles (28a) of said print module (28) in dependence of said measured surface velocities (V1 - V3), and where the printing times (6) being associated with different lateral portions (A1 - A3) and/or intermediately disposed portions (A6) are set respectively greater, the lower said associated surface velocities are (V1 - V3).

10. Device according to claim 9, where said measuring device (7) comprises a friction wheel (7a) with a rotary encoder, and where said friction wheel (7a) is resiliently preloaded in the direction toward said container (1) to be sampled.

11. Device according to claim 10, where at least one print head (8a) existing on said print module (8) is movably supported together with said friction wheel (7a) in the direction toward said container (1).

12. Device according to claim 9, where said measuring device (5) operates in a contactless manner on the basis of an optical and/or acoustic scanning beam (5a).

## Revendications

1. Procédé pour l'impression par jet d'encre sur des contenants (1, 21), d'après lequel on produit une avance d'impression par rapport à au moins un module d'impression (8, 28) au moins par le transport des contenants (1, 21) le long d'au moins une voie de transport courbe (B4, B5), soit uniquement ainsi soit en commun par rotation des contenants (1, 21) autour d'eux-mêmes, procédé
d'après lequel on mesure des vitesses superficielles (V1-V5) de tronçons latéraux (A1 - A5) des contenants (1, 21) pendant la rotation/le transport, et
d'après lequel on règle une vitesse angulaire (3) de la rotation en fonction des vitesses superficielles (V1 - V5) mesurées, et/ou d'après lequel des intervalles de temps (l1 - l3) définis entre des instants d'impression (6) de buses individuelles ou rangées de buses (28a) du module d'impression (8, 28), qui sont associés à des tronçons latéraux (A1 - A3) différents et/ou des tronçons (A6) situés entre eux, sont réglés d'autant plus grands que les vitesses superficielles (V1 - V3) associées sont plus petites.

2. Procédé selon la revendication 1, d'après lequel les vitesses superficielles (V1 - V5) sont mesurées pour une avance d'impression en cours.

3. Procédé selon l'une au moins des revendications précédentes, d'après lequel les vitesses superficielles (V1 - V5) sont mesurées au cours de la rotation/du transport avec une vitesses angulaire (3, 23) connue.

4. Procédé selon l'une au moins des revendications précédentes, d'après lequel on associe aux vitesses superficielles (V1 - V3), des positions de rotation (α1 - α3) du contenant (1).

5. Procédé selon l'une au moins des revendications précédentes, d'après lequel les vitesses superficielles (V1 - V3) sont mesurées à l'aide d'une bande de friction (7a) ou similaire roulant latéralement sur le contenant (1) .

6. Procédé selon l'une au moins des revendications précédentes, d'après lequel les vitesses superficielles (V1 - V5) sont mesurées sans contact, par exploration optique et/ou acoustique des tronçons latéraux (A1 - A5).

7. Procédé selon l'une au moins des revendications précédentes, d'après lequel les instants d'impression (6) et/ou la vitesse angulaire (3) sont adaptés à des distances d'impression aux tronçons latéraux (A1 - A5) des contenants (1, 21) et/ou à des tronçons (A6) situés entre eux, associées.

8. Procédé selon l'une au moins des revendications précédentes, d'après lequel les contenants (1) sont des bouteilles de gaz, notamment de telles bouteilles présentant une section transversale de consigne à symétrie de rotation, ou des bouteilles de forme, notamment en matière plastique.

9. Installation (20) pour assurer l'impression par jet d'encre sur des contenants (21), comprenant :
- au moins un module d'impression (28) ;
- un carrousel (22) sur lequel sont en révolution des unités de positionnement (2) destinées au maintien et à la rotation des contenants (21) autour d'eux-mêmes ;
- au moins un dispositif de mesure (5, 7) pour la détermination de vitesses superficielles (V24, V25) de tronçons latéraux (A4, A5) des contenants (21) en révolution ; et
- un dispositif de commande (29) pour commander le module d'impression (28) en adaptant des intervalles de temps entre des instants d'impression (6) de buses individuelles ou rangées de buses (28a) du module d'impression (28), en fonction des vitesses superficielles (V4, V5) mesurées,
installation dans laquelle les intervalles de temps (11 - 13), qui sont associés à des tronçons latéraux (A1 - A3) différents et/ou à des tronçons (A6) situés entre eux, sont réglés d'autant plus grands que les vitesses superficielles (V1 - V3) associées sont plus petites.

10. Installation selon la revendication 9, dans laquelle le dispositif de mesure (7) comprend une roue de friction (7a) avec capteur de valeur de rotation, et dans laquelle la roue de friction (7a) est précontrainte de manière élastique en direction du contenant (1) à explorer.

11. Installation selon la revendication 10, dans laquelle au moins une tête d'impression (8a) disponible sur le module d'impression (8), est montée de manière à être mobile en commun avec la roue de friction (7a) en direction du contenant (1).

12. Installation selon la revendication 9, dans laquelle le dispositif de mesure (5) travaille sans contact, sur la base d'un rayonnement d'exploration (5a) optique et/ou acoustique.
